# EUROPÄISCHE PATENTSCHRIFT

(11) **EP 0 735 170 B1**
(45) Veröffentlichungstag und Bekanntmachung des Hinweises auf die Patenterteilung: **30.05.2001**
(21) Anmeldenummer: 96101390.1
(22) Anmeldetag: 01.02.1996
(51) Int. Cl.: D03D 47/30

(54) **Verfahren zur Leistungssteigerung beim Schussfadeneintrag in ein Webfach einer Luftdüsenwebmaschine und Eintragsdüse zur Durchführung des Verfahrens**
Method for improving the weft inserting performance in an air jet loom and inserting nozzle for carrying out the method
Procédé d'augmentation de la capacité d'insertion de trame d'un métier à air et tuyère pour la mise en oeuvre du procédé

(30) Priorität: 29.03.1995 DE 19511439
(43) Veröffentlichungstag der Anmeldung: 02.10.1996
(73) Patentinhaber: LINDAUER DORNIER GESELLSCHAFT M.B.H, 88129 Lindau (DE)
(72) Erfinder: Dornier, Peter D., D-88149 Nonnenhorn (DE); Wahnoud, Adnan, Dr., D-88131 Lindau-Bodolz (DE)

(56) Entgegenhaltungen:
- EP-A- 0 239 137
- EP-A- 0 273 473
- EP-A- 0 418 948
- CH-A- 610 366
- DE-A- 3 527 751
- FR-A- 2 550 235
- GB-A- 2 085 487
- NL-A- 8 503 440

## Beschreibung

Die Erfindung betrifft ein Verfahren zur Leistungssteigerung beim Schußfadeneintrag in ein Webfach einer Luftdüsenwebmaschine und Eintragsdüse zur Durchführung des Verfahrens.

Es ist allgemein bekannt, daß beim Schußeintrag mittels Luftstrahl die Zugkraftübertragung auf den Schußfaden innerhalb des Mischrohres der Eintragsdüse erfolgt. Zur Beeinflussung der Strömungseigenschaften und damit auch der Zugkraftübertragung auf den Schußfaden wird die unter einem bestimmten Druck der Eintragsdüse zugeführte Luftströmung innerhalb der Eintragsdüse durch Querschnittsveränderung des Luftzufuhrkanals in Richtung Schußeintrag beschleunigt. Die beschleunigte Luftströmung gelangt daraufhin in einen gegenüber dem Beschleunigungsbereich vergrößerten Innenquerschnitt eines Mischrohres, expandiert darin und nimmt dabei den Schußfaden zum Eintrag in das Webfach mit. Im Stadium des Übergangs der Luftströmung erfolgt dabei eine sprungartige Expansion der Luftströmung. Diese sprungartige Expansion verursacht, vom Ausgang des Luftzufuhrkanals bis in den Eingangsbereich des Mischrohres hinein, Strömungsturbulenzen, die sich negativ auf die Struktur des Schußfadens und auf dessen Mitnahmeverhalten, also auf die Zugkraftübertragung und damit auf die Schußfadenflugzeit über die Webbreite auswirken.

Eine Eintragsdüse für eine Luftwebmaschine mit einstellbarer Luftströmungsbeschleunigung ist aus der EP 0 239 137 B1, die als nächstliegender Stand der Technik angesehen wird, vorbekannt.

Diese Eintragsdüse besteht im wesentlichen aus einem Düsengehäuse mit einem darin axial verschiebbar oder fest angeordneten Fadenzufuhrrohr, einem Luftzufuhrkanal für das Düsenmedium, der konzentrisch von dem Düsengehäuse umschlossen ist, und einem Mischrohr, das in der Verlängerung des Fadenzufuhrrohres und gegebenenfalls axial verschiebbar oder fest im Gehäuse angeordnet ist, und wobei der Luftzufuhrkanal zwischen dem Ende des Fadenzufuhrrohres und dem Mischrohr endet.

Auch hier expandiert die aus dem Luftzufuhrkanal austretende, beschleunigte Luftströmung sprungartig und führt zu Strömungsturbulenzen am Ausgang des Luftzufuhrkanals, die sich bis in den Eingang des Mischrohres fortsetzen.
Diese Strömungsturbulenzen wirken sich nachteilig auf die Struktur des Schußfadens und auf dessen Transportverhalten aus.

Aufgabe der Erfindung ist es daher, ein Verfahren zur schonenden Mitnahme des Schußfadens und zugleich zur Steigerung der Leistung der Eintragsdüse einer Webmaschine zu schaffen. Ferner ist es Aufgabe der Erfindung, eine Eintragsdüse zur Durchführung des Verfahrens anzugeben.

Die Aufgabe wird erfindungsgem. durch die kennzeichnenden Merkmale der Ansprüche 1 und 3 gelöst.

Mit der erfindungsgem. Verlagerung des Beginns der Expansion der Luftströmung und mit der erfindungsgem. Ausbildung des Schußfadenzufuhrrohres wird die sprungartige Expansion der Luftströmung beim Übergang in das Mischrohr vermieden. Damit wird die Leistungsfähigkeit bekannter Eintrag- bzw. Hauptdüsen verbessert. Die Struktur des Schußfadens wird nicht angegriffen.

Versuche der Anmelderin haben anhand von Vergleichsmessungen zwischen der erfindungsgem. ausgebildeten Eintragsdüse und bekannten Eintragsdüsen gezeigt, daß bei einem Druck der Luftströmung zwischen 1,0 bis 6,0 bar die Kraftübertragung auf den Schußfaden um etwa 10 % bis 30 %, je nach dem Verhältnis Endabschnitt-Außendurchmesser des Schußfadenzufuhrrohres zum Anfangsabschnitt-Innendurchmesser des Mischrohres, höher liegt.
Die erfindungsgem. Lösung garantiert, und dies bestätigen Messergebnisse bei der Anmelderin, daß bei einem Vordruck von 1,0 bar ein Sog am Eingang des Schußfadenzufuhrrohres von unter 100 mbar herrscht, womit die Einfädelungsfunktion des Schußfadens in die Eintragsdüse gewährleistet ist.

Ferner wurde aus den Vergleichsmessungen zur Fadenflugzeit festgestellt, daß beim Einsatz von Faser- und Filamentgarnen im Schuß mit der erfindungsgem. ausgebildeten Eintragsdüse eindeutig kürzere Fadenflugzeiten erzielt werden. Den Vergleichsmessungen lagen gleiche Druckverhältnisse an den Eintragsdüsen zugrunde.

Bei der Herstellung von Glasgewebe z.B., konnte die Maschinendrehzahl auf 128 % gesteigert werden, ohne daß die Qualität des Gewebes nachteilig beeinflußt wurde.

Die Erfindung soll nachstehend an einem Ausführungsbeispiel näher erläutert werden.

In den Zeichnungen zeigen:
- Fig. 1:: : einen Teil einer Eintragsdüse in schematischer Darstellung, im Längsschnitt,
- Fig. 2:: : den Endabschnitt des Fadenzufuhrrohres mit dem Anfangsabschnitt des Mischrohres als Einzelheit Z gem. Fig. 1,
- Fig. 3:: : einen Schnitt durch die Einzelheit Z gem. der Linie A-A in Fig. 2,
- Fig. 4:: : den Endabschnitt des Fadenzufuhrrohres mit mehreren Einschnitten,
- Fig. 5:: : die Seitenansicht des Fadenzufuhrrohres gem. Richtung B,
- Fig. 6:: : den Endabschnitt des Fadenzufuhrrohres mit mehreren Durchbrüchen,
- Fig. 7:: : den Endabschnitt des Fadenzufuhrrohres im Schnitt gem. der Linie C-C in Fig. 6.

Die Eintragsdüse 1 zum Eintragen des Schußfadens 2 in ein nicht dargestelltes Webfach besteht gem. Fig. 1 aus einem Fadenzufuhrrohr 3, aus einem von einem Gehäuse 4 konzentrisch umgegebenen Luftzufuhrkanal 5 für eine unter Druck über den Stutzen 6 zugeführte Luftströmung, siehe auch Pfeil 7, und aus einem Mischrohr 8, das in der Verlängerung des Fadenzufuhrrohres 3 innerhalb der Eintragsdüse 1 angeordnet ist.
Sowohl das Fadenzufuhrrohr 3 als auch das Mischrohr 8 kann in Richtung der Doppelpfeile 9 bzw. 10 in dem Gehäuse 4 axial verschiebbar angeordnet sein, um in einem Überlappungsbereich, siehe auch Einzelheit Z, zwischen dem Endabschnitt 3a des Fadenzufuhrrohres 3 und dem Anfangsabschnitt 8a des Mischrohres 8 die Luftströmung zu beschleunigen. Dazu ist der Endabschnitt 3a z.B. in Art eines Außenkonus und der Anfangsabschnitt 8a z.B. in Art eines Innenkonus ausgebildet.

Eine zylindrische Ausbildung dieser Abschnitte ist denkbar.

Zwischen dem Außenkonus und dem Innenkonus ist ein Luftströmungskanal 5a mit einer ringförmigen Querschnittsfläche ausgebildet, siehe auch Fig. 3, dessen Querschnitt bei axial verstellbarer Anordnung des Fadenzufuhrrohres 3 oder des Mischrohres 8 variabel ist, um der Luftströmung die gewünschte Beschleunigung zu verleihen.
Der ringförmige Luftströmungskanal 5a mündet in einem kreisförmig umschlossenen Luftströmungskanal 8b des Mischrohres 8.

Die Querschnittsfläche des Luftströmungskanales 8b ist im Vergleich zur Querschnittsfläche des Luftströmungskanales 5a größer dimensioniert.
Der Endabschnitt 3a des Fadenzufuhrrohres 3 weist erfindungsgem. z.B. Einschnitte 11, z.B. in Art einer Kerbe auf, die vorzugsweise symmetrisch um die Mittenachse 12 des Fadenzufuhrrohres 3 angeordnet sind.
Als vorteilhaft hat sich beim Schußfadeneintragen herausgestellt, wenn der Öffnungswinkel des betreffenden Einschnittes 11 <90 ° ist.
Die Figuren 4 und 5 zeigen den Endabschnitt 3a des Fadenzufuhrrohres 3, dessen Wandung mehr als 2 Einschnitte 11 aufweist.

In Fig. 6 sind anstelle von Einschnitten 11 Durchbrüche 13, 14,15 in Art von Durchgangsbohrungen vorgesehen, die in einer oder mehreren umlaufenden Reihen in die Wandung des Endabschnittes 3a eingebracht sind.
Von Vorteil ist dabei, wenn die Bohrungen in einem spitzen Winkel zur Mittenachse 12 in Luftströmungsrichtung, siehe auch Pfeile 7, angeordnet sind.
Von Vorteil ist ferner, wenn die Querschnittsflächen sowohl der Einschnitte 11 als auch der Reihen von Bohrungen 13,14,15 in Richtung der ausgangsseitigen Stirnfläche des Fadenzufuhrrohres 3 im Endabschnitt 3a zunehmen.

Die Funktionsweise der erfindungsgem. Lösung ist wie folgt:

Über den Stutzen 6 erfolgt die Luftzufuhr mit einem bestimmten Druckpotential. Dieser Luftstrom gelangt in den ringförmigen Luftzufuhrkanal 5 und in den sich verjüngenden
Luftströmungskanal 5a, der durch die Überlappung des Anfangsabschnittes 8a des Mischrohres 8 und dem Endabschnitt 3a des Fadenzufuhrrohres 3 gebildet wird. Hier erfährt die Luftströmung eine Beschleunigung, in deren Ergebnis diese eine Überschallgeschwindigkeit annehmen kann.
Um nun beim Übergang der beschleunigten Luftströmung von dem sich verjüngenden Querschnitt des Luftströmungskanals 5a in den kreisförmigen Querschnitt des Luftströmungskanals 8b des Mischrohres 8 eine sprungartige Expansion der Luftströmung mit deren nachteiligen Folgen auf den Schußfaden zu unterbinden und vielmehr eine sanfte Expansion zu erreichen, wird erfindungsgem. der Expansionsvorgang durch Vorkehrungen im Endabschnitt 3a des Fadenzufuhrrohres 3 in das Fadenzufuhrrohr 3 verlagert. Dies hat zur Folge, daß dadurch die Luftströmungsgeschwindigkeit reduziert wird und der Schußfaden schonend und zu einem früheren Zeitpunkt als bekannt mitgenommen wird.

### ZEICHNUNGS-LEGENDE

- 01: Eintragsdüse
- 02: Schußfaden
- 03: Fadenzufuhrrohr
- 03a: Endabschnitt
- 04: Gehäuse
- 05: Luftzufuhrkanal
- 05a: Luftströmungskanal
- 06: Stutzen
- 07: Pfeil
- 08: Mischrohr
- 08a: Anfangsabschnitt
- 08b: Luftströmungskanal
- 09: Doppelpfeil
- 10: Doppepfeil
- 11: Einschnitt
- 12: Mittenachse
- 13: Durchbruch
- 14: Durchbruch
- 15: Durchbruch Öffnungswinkel

## Patentansprüche

1. Verfahren zur Erhöhung der Schußfadeneintragsleistung in ein Webfach einer Luftdüsenwebmaschine mittels wenigstens einer Eintragsdüse, die wenigstens ein als separates Bauteil ausgebildetes Fadenzufuhrroh (3)und ein als separates Bauteil ausgebildetes Mischrohr (8) aufweise, wonach eine der Eintragsdüse zugeführte Luftströmung in einem durch die überlappung des Endabschnittes des Fadenzufuhrrohres (3) und des Anfangsabschnittes des Mischrohres (8) gebildeten Luftströmungskanal (5a) eine Beschleunigung erfährt und nachfolgend die beschleunigte Luftströmung unter Mitnahme des Schußfadens expandiert, **dadurch gekennzeichnet,** daß die Expansion der Luftströmung und die Mitnahme des Schußfadens im ausgangsseitigen Endabschnitt des Fadenzufuhrrohres (3), vor dem Eintritt der Luftströmung in das Mischrohr (8) erfolgt.

2. Verfahren nach Anspruch 1, **dadurch gekennzeichnet,** daß die Expansion der Luftströmung bis zu deren Übergang in das Mischroh (8) kontinuierlich zunimmt.

3. Eintragsdüse zur Durchführung des Verfahrens nach Anspruch 1 und 2, bestehend aus wenigstens einem als separates Bauteil ausgebildetes Fadenzufuhrrohr (3), aus wenigstens einem von einem als separates Bauteil ausgebildetes Gehäuse (4) konzentrisch umgebenen Luftzufuhrkanal (5) für eine unter einem Druck zugeführte Luftströmung und aus wenigstens einem als separates Bauteil ausgebildetes Mischrohr (8), dessen Anfangsabschnitt mit dem Endabschnitt des Fadenzufuhrrohres in einem überppungsbereich einen Luftströmungskanal (5a) ausbildet, wobei das Mischrohr (8) in der Verlängerung des Fadenzufuhrrohres (3) angeordnet ist, wobei gegebenenfalls zum Zwecke einer einstellbaren Beschleunigung der Luftströmung entweder das Fadenzufuhrrohr (3) oder das Mischruhr axial aufeinender zu bewegbar ist,**dadurch gekennzeichnet,** daß das Fadenzufuhrrohr (3) im ausgangsseitigen Endabschnitt (3a) mehrere in seinem Umfang verteilt eingebrachte Einschnitte (11) oder Durchbrüche (13,14,15) aufweist.

4. Eintragsdüse nach Anspruch 3, **dadurch gekennzeichnet,** daß die Querschnittsfläche der Einschnitte (11) oder der Durchbrüche (13,14,15) in Richtung der ausgangsseitigen Stirnfläche des Fadenzufuhrrohres (3) zunimmt.

5. Eintragsdüse nach Anspruch 3 und 4, **dadurch gekennzeichnet**, daß die Einschnitte (11) im Fadenzufuhrrohr (3) in Art einer Kerbe ausgebildet sind.

6. Eintragsdüse nach Anspruch 3 und 4, **dadurch gekennzeichnet,** daß die Durchbrüche (13,14,15) im Fadenzufuhrrohr (3) in Art einer Bohrung ausgebildet sind.

## Claims

1. Method for improving the weft inserting performance in a shed of an air jet loom by means of at least one inserting nozzle which has at least one thread supply tube (3) in the form of a separate component and one mixing tube (8) in the form of a separate component, in which an air stream supplied to the inserting nozzle is accelerated in an air stream duct (5a) formed by the overlapping of the end portion of the thread supply tube (3) and the initial portion of the mixing tube (8), and then the accelerated air stream is expanded while entraining the weft thread, characterised in that the expansion of the air stream and the entrainment of the weft thread take place in the outlet end portion of the thread supply tube (3) before the air stream enters the mixing tube (8).

2. Method according to claim 1, characterised in that the expansion of the air stream increases continuously until the air stream passes into the mixing tube (8).

3. Inserting nozzle for carrying out the method according to claims 1 and 2, comprising at least one thread supply tube (3) in the form of a separate component, at least one air supply duct (5) for an air stream supplied under pressure, which duct (5) is surrounded concentrically by a housing (4) in the form of a separate component, and at least one mixing tube (8) in the form of a separate component, the initial portion of which forms an air stream duct (5a) with the end portion of the thread supply tube (3) in an overlapping region, the mixing tube (8) being arranged as an extension of the thread supply tube (3), it optionally being possible, for the purpose of an adjustable acceleration of the air stream, for either the thread supply tube (3) or the mixing tube to be moved towards the other axially, characterised in that the thread supply tube (3) has, in the outlet end portion (3a), several incisions (11) or perforations (13, 14, 15) distributed around its circumference.

4. Inserting nozzle according to claim 3, characterised in that the cross-sectional surface area of the incisions (11) or of the perforations (13, 14, 15) increases in the direction towards the outlet end of the thread supply tube (3).

5. Inserting nozzle according to claims 3 and 4, characterised in that the incisions (11) in the thread supply tube (3) are formed in the manner of a notch.

6. Inserting nozzle according to claims 3 and 4, characterised in that the perforations (13, 14, 15) in the thread supply tube (3) are formed in the manner of a drilled hole.

## Revendications

1. Procédé destiné à augmenter la capacité d'insertion de trame dans un pas de chaîne d'un métier à tuyères d'air grâce à au moins une tuyère de trame, qui présente au moins un tuyau d'alimentation de trame (3) formé en tant que pièce distincte et un tube de mélange (8) formé en tant que pièce distincte, selon lequel un écoulement d'air acheminé dans la tuyère de trame connaît une accélération dans un canal d'écoulement d'air (5a) formé par le chevauchement du segment d'extrémité du tuyau d'alimentation de trame (3) et du segment d'origine du tube de mélange (8) et selon lequel l'écoulement d'air accéléré s'étend par la suite sous l'effet de l'entraînement de la trame, caractérisé en ce que la propagation de l'écoulement d'air et l'entraînement de la trame se produisent dans le segment d'extrémité du tuyau d'alimentation de trame (3), côté sortie, avant l'admission de l'écoulement d'air dans le tube de mélange (8).

2. Procédé selon la revendication 1, caractérisé en ce que la propagation de l'écoulement d'air progresse de manière continue jusqu'à son passage dans le tube de mélange (8).

3. Tuyère de trame destinée à mettre en oeuvre le procédé selon la revendication 1 et la revendication 2, se composant d'au moins un tuyau d'alimentation de trame (3) formé en tant que pièce distincte, d'au moins un canal d'amenée d'air (5) entouré de manière concentrique par un boîtier (4) formé en tant que pièce distincte pour un écoulement d'air acheminé sous l'effet d'une pression, et d'au moins un tube de mélange (8) formé en tant que pièce distincte, dont le segment d'origine avec le segment d'extrémité du tuyau d'alimentation de trame (3) forme un canal d'écoulement d'air (5a) dans une zone de chevauchement, moyennant quoi le tube de mélange (8) est disposé dans le prolongement du tuyau d'alimentation de trame (3), où, le cas échéant, afin d'accélérer l'écoulement d'air de manière réglable, on doit pouvoir déplacer soit le tuyau d'alimentation de trame (3), soit le tube de mélange l'un après l'autre de manière axiale, caractérisée en ce que le tuyau d'alimentation de trame (3) présente dans son segment d'extrémité (3a), côté sortie, plusieurs encoches (11) ou brèches (13, 14, 15) réparties sur la périphérie de celle-ci.

4. Tuyère de trame selon la revendication 3, caractérisée en ce que la superficie du segment des encoches (11) ou des brèches (13, 14, 15) augmente en direction de la surface frontale, côté sortie, du tuyau d'alimentation de trame (3).

5. Tuyère de trame selon la revendication 3 et la revendication 4, caractérisée en ce que les encoches (11) sont formées dans le tuyau d'alimentation de trame (3) à la manière d'une entaille.

6. Tuyère de trame selon la revendication 3 et la revendication 4, caractérisée en ce que les brèches (13, 14, 15) sont formées dans le tuyau d'alimentation de trame (3) à la manière d'un alésage.
